# EUROPÄISCHE PATENTSCHRIFT

(11) **EP 4 553 254 B1**
(45) Veröffentlichungstag und Bekanntmachung des Hinweises auf die Patenterteilung: **15.04.2026**
(21) Anmeldenummer: 24207875.6
(22) Anmeldetag: 21.10.2024
(51) Int. Cl.: E04H 4/16

(54) **UNTERWASSERREINIGER**
UNDERWATER CLEANER
NETTOYEUR SOUS-MARIN

(30) Priorität: 09.11.2023 AT 509012023
(43) Veröffentlichungstag der Anmeldung: 14.05.2025
(73) Patentinhaber: Fränkel, Andrés, 2380 Perchtoldsdorf (AT); Fränkel, Benjamin, 2380 Perchtoldsdorf (AT); Fränkel, Constantin, 2380 Perchtoldsdorf (AT)
(72) Erfinder: Fränkel, Andrés, 2380 Perchtoldsdorf (AT); Fränkel, Benjamin, 2380 Perchtoldsdorf (AT); Fränkel, Constantin, 2380 Perchtoldsdorf (AT)
(74) Vertreter: Babeluk Patentanwälte GmbH

(56) Entgegenhaltungen:
- AT-A4- 524 846
- US-A- 3 008 159
- US-A1- 2019 032 355

## Beschreibung

Die Erfindung betrifft einen Unterwasserreiniger, insbesondere für ein Schwimmbad, mit einem Gehäuse, in welchem eine insbesondere batteriebetriebene Pumpe mit einem Elektromotor und einem um eine Laufraddrehachse drehbaren Axiallaufrad angeordnet ist, mit einer durch das Gehäuse gebildeten Saugdüse mit einem eine Saugebene definierenden Saugmund und einem im Gehäuse angeordneten und das Laufrad aufnehmenden Strömungskanal, der sich zwischen einer im Bereich der Saugdüse angeordneten Kanaleintrittsöffnung und einer Kanalaustrittsöffnung erstreckt, wobei im Bereich der Kanalaustrittsöffnung eine Aufnahme für eine Filtervorrichtung angeordnet ist, und wobei die Strömungsmittelachse des Strömungskanals in einem die Kanaleintrittsöffnung aufweisenden ersten Abschnitt normal auf die Saugebene und in einem die Kanalaustrittsöffnung aufweisenden zweiten Abschnitt parallel zur Saugebene angeordnet ist, und wobei das Axiallaufrad in dem ersten Abschnitt des Strömungskanals angeordnet ist, und wobei ein erster Abstand zwischen einer eine untere Kanalwand des zweiten Abschnittes tangierenden Bezugsebene normal auf die Drehachse des Axiallaufrades und der Saugebene kleiner ist als der Laufradradius.

Aus der AT 525 918 B1 ist ein Unterwasserreiniger mit einem Gehäuse bekannt, in welchem eine batteriebetriebene Pumpe mit einem Elektromotor und einem um eine Drehachse drehbaren Axiallaufrad angeordnet ist. Eine Saugdüse ist einstückig mit dem Gehäuse ausgebildet und definiert eine Saugebene. Zwischen einer im Bereich der Saugdüse angeordneten Eintrittsöffnung und einer Austrittsöffnung verläuft ein Strömungskanal ohne Krümmungen und unter einem Winkel von etwa 45° geneigt zur Saugebene.

Aus der EP 3 832 053 A ist ein Unterwasserreiniger mit einem Strömungskanal bekannt, welcher vertikal, also in einem rechten Winkel zur Saugebene angeordnet ist, wobei der Austritt aus dem Strömungskanal am höchsten Punkt des Gehäuses angeordnet ist. Im Bereich des Austrittes ist eine kragenartige Aufnahme für einen Filterbehälter vorgesehen. Die vertikale Ausrichtung des Strömungskanals hat den Nachteil, dass es nach Abschalten des Antriebsmotors für das Laufrad zu Rückverschmutzung durchaus der Filtervorrichtung fallende Schmutzteile kommen kann. Um ein Rückverschmutzen zu vermeiden, sind speziell konstruierte Filtervorrichtungen erforderlich. Das Laufrad ist fern der Saugebene und nahe der Austrittsöffnung oberhalb des Elektromotors angeordnet, wodurch relativ hohe Antriebsleistungen erforderlich sind, um akzeptable Saugergebnisse zu erzielen. Die Anordnung des Elektromotors im Strömungskanal auf der Saugseite des Laufrades verursacht relativ hohe Strömungsverluste. Ein ähnlicher batteriebetriebener Unterwasserstaubsauger ist auch aus der US 2020/0 263 444 A1 bekannt.

Weiters ist aus der EP 2 989 270 B1 ein handgeführter Schwimmbadsauger mit einer batteriebetriebenen Pumpe mit einem in einem Strömungskanal angeordneten Axiallaufrad bekannt, dessen Drehachse normal zur Saugebene angeordnet ist. Der Strömungskanal geht von einer im Bereich der Saugebene angeordneten Eintrittsöffnung aus und endet in einer seitlichen Austrittsöffnung aufweist, an welche ein Sammelbehälter für Schmutz angeschlossen ist.

Aus der EP 3 141 675 B1 ist ein Unterwasserreiniger mit einem Gehäuse bekannt, in welchem eine batteriebetriebene Pumpe mit einem Elektromotor und einem Laufrad angeordnet ist, wobei das Gehäuse eine Eintrittsöffnung und eine Austrittsöffnung für einen Strömungsweg aufweist. Der Strömungsweg weist einen von der ersten Eintrittsöffnung ausgehenden ersten Kanalabschnitt und einen das Laufrad aufnehmenden zweiten Kanalabschnitt auf. Der zweite Kanalabschnitt ist geneigt zum ersten Kanalabschnitt angeordnet, wobei die Laufraddrehachse geneigt zu einer Normalen auf den Öffnungsquerschnitt der Eintrittsöffnung angeordnet ist.

Die US 2005/0247613 A1 offenbart einen Unterwasserstaubsauger, bei dem die Laufraddrehachse geneigt zu einer Normalen auf eine Eintrittsquerschnittsfläche angeordnet ist. Dabei ist anschließend an die Eintrittsöffnung des Unterwasserstaubsaugers ein erster Kanalabschnitt mit sich verjüngendem Querschnitt angeordnet, welcher in einen Saugraum einmündet, in welchem ein Schmutzfilter angeordnet ist. Von diesem Saugraum geht ein zweiter Kanalabschnitt aus, in welchem eine Pumpe mit einem Radiallaufrad angeordnet ist, dessen Laufraddrehachse geneigt zu einer Normalen auf den Öffnungsquerschnitt der Eintrittsöffnung angeordnet ist. Der Eintrittsquerschnitt in die Pumpe ist relativ klein dimensioniert. Durch zahlreiche Umlenkungen und scharfe Kanten kommt es insbesondere anschließend an den ersten Kanalabschnitt zu Verwirbelungen, welche die Saugleistung einschränken.

Die AT 524 846 A4 beschreibt einen handgeführten Unterwasserreiniger mit einem Gehäuse mit einem über einen Elektromotor antreibbaren Laufrad. Das Gehäuse weist im Bodenbereich eine Eintrittsöffnung und auf einer seitlichen Austrittsseite eine Austrittsöffnung auf, wobei im Bereich der Austrittsöffnung eine Sammelbehälteraufnahme zur Aufnahme eines Sammelbehälters angeordnet ist. Zwischen der Eintrittsöffnung und der Austrittsöffnung erstreckt sich ein Strömungskanal, wobei das Axiallaufrad im Strömungskanal angeordnet ist. Die Strömungsmittelachse ist im Bereich der Eintrittsöffnung normal auf die Saugebene und im Bereich der Austrittsöffnung parallel zur Saugebene ausgebildet. Der Abstand zwischen einer, eine untere Kanalwand des Strömungskanals im Bereich der Austrittsöffnung tangierenden Bezugsebene normal auf die Drehachse des Axiallaufrades und der Saugebene ist kleiner als der Laufradradius. Die AT 513 827 A4 offenbart einen ähnlichen Unterwasserreiniger.

Die bekannten Unterwasserreiniger weisen zumeist eine relativ große hohe Bauhöhe mit einem hohen Schwerpunkt auf, was sich nachteilig auf die Baugröße, Stabilität und Reinigungswirkung auswirkt.

Aufgabe der Erfindung ist es, einen kompakten Unterwasserreiniger mit hoher Saugwirkung bereitzustellen.

Erfindungsgemäß wird diese Aufgabe bei einem Unterwasserreiniger der eingangs genannten Art dadurch gelöst, dass die Bezugsebene das Axiallaufrad in zumindest einem Bereich der Laufschaufeln schneidet und zumindest eine Laufschaufel die Bezugsebene um einen definierten Überstand überragt.

Die Saugdüse ist durch das Gehäuse des Unterwasserreinigers gebildet. Eine umlaufende Kante der Saugdüse formt einen Saugmund und definiert eine Saugebene, die im Betriebsfall etwa parallel zur zu reinigenden Oberfläche orientiert ist.

Dadurch, dass der erste Abstand kleiner ist als der Laufradradius, kann der Unterwasserreiniger sehr flach und kompakt gebaut werden. Dies wiederum ermöglicht eine relativ niedrige - also nahe an der zu reinigenden Oberfläche ausgebildete - Anordnung des Schwerpunktes des Unterwasserreinigers. Der Unterwasserreiniger steht damit sehr stabil und kippsicher auf der zu reinigenden Oberfläche, ohne dass die optimale Lage des Saugmundes in Bezug zur zu reinigenden Oberfläche durch Kippbewegungen verändert wird. Dies wirkt sich vorteilhaft auf den Reinigungseffekt aus.

In einer besonders stabilen und kippsicheren Ausführung der Erfindung ist vorgesehen, dass der erste Abstand maximal 75%, vorzugsweise maximal 72%, des Laufradradius beträgt. Damit lassen sich bei kompakter Bauweise ausgezeichnete Reinigungsergebnisse erzielen.

Der Unterwasserreiniger weist eine in Bewegungsrichtung angeordnete Frontseite und eine der Bewegungsrichtung abgewandte Rückseite auf.

Die Kanalaustrittsöffnung ist entgegen der Bewegungsrichtung, also auf der Rückseite des Unterwasserreinigers, angeordnet.

Eine niedrige Bauweise des Unterwasserreinigers kann erzielt werden, wenn der Unterwasserreiniger im zweiten Abschnitt - insbesondere im Bereich der Kanalaustrittsöffnung - einen im Wesentlichen rechteckigen Querschnitt mit einer normal zur Saugebene gemessenen Höhe und einer parallel zur Saugebene gemessenen Breite aufweist, wobei vorzugsweise die Höhe maximal 25%, besonders vorzugsweise maximal 22%, der Breite beträgt.

In einer besonders flachen Ausführungsvariante der Erfindung ist vorgesehen, dass ein zweiter Abstand zwischen der Bezugsebene und der Kanaleintrittsöffnung des Strömungskanals maximal 50% des Laufradradius beträgt. Somit kann der erste Abschnitt des Strömungskanals besonders kurz gehalten werden. Das Axiallaufrad kann damit im Bereich der Kanaleintrittsöffnung des Strömungskanals, also besonders nahe an der Saugdüse, angeordnet werden. Dies ermöglicht eine hohe Saugwirkung, wodurch verhindert wird, dass angesaugte Teilchen wieder in Richtung der Saugebene zurückgeschleudert werden.

Durch den äußerst kurzen ersten Abschnitt ist das Axiallaufrad auch im Bereich der Bezugsebene angeordnet. Die Laufschaufeln überragen die Bezugsebene um einen geringfügigen, definierten Überstand. Der Überstand beträgt vorzugsweise etwa 10% ± 2% des Laufradradius. Auf diese Weise kann die Fliehkraftwirkung des Laufrades ausgenutzt und vagabundierende Schmutzteilchen, die nicht durch die Hauptströmung mitgerissen werden, am Laufradaustritt in den zweiten Abschnitt des Strömungskanals geschleudert werden. Dies ermöglicht eine Verbesserung der Reinigungswirkung.

In einer Ausführungsvariante der Erfindung ist vorgesehen, dass der Strömungskanal am Übergang vom ersten Abschnitt in den zweiten Abschnitt einen äußeren Bogenbereich mit einem ersten Krümmungsradius aufweist, der kleiner ist als der Laufradradius, vorzugsweise kleiner ist als der halbe Laufradradius. Insbesondere kann der erste Krümmungsradius maximal 25%, vorzugsweise maximal 20%, des Laufradradius betragen. Überraschenderweise hat sich gezeigt, dass ein relativ kleiner erster Krümmungsradius ein Rückschleudern der Schmutzteilchen verhindert und damit die Reinigungswirkung des Unterwasserreinigers erhöht.

Um eine hohe Saugwirkung zu erzielen, ist es vorteilhaft, wenn der Strömungskanal stromaufwärts des Axiallaufrades einen zylindrischen oder leicht konischen Saugmantel aufweist. Der Saugmantel geht von der Kanaleintrittsöffnung aus.

Stromaufwärts der Kanaleintrittsöffnung ist die Saugdüse mit dem Saugmund angeordnet. In einer Ausführungsvariante der Erfindung ist vorgesehen, dass die Saugdüse einen von einer Kreisform abweichenden Grundriss mit einem einfach-symmetrischen Saugmund aufweist. Es hat sich in zahlreichen Versuchen herausgestellt, dass die Saugwirkung verbessert werden kann, wenn der Saugmund im Wesentlichen zwei-flügelig gestaltet ist, wobei beidseits eines Zentralbereichs jeweils ein seitlicher Flügelbereich angeordnet ist. Der Zentralbereich ist dabei vor allem im Bereich der Rückseite des Unterwasserreinigers angeordnet und im Wesentlichen durch eine Ausbuchtung der Form des Saugmundes gebildet.

Der Saugmund weist eine in Bewegungsrichtung des Unterwasserreinigers gemessene Tiefenerstreckung und eine normal zur Tiefenerstreckung gemessene Breitenerstreckung auf, wobei die im Zentralbereich gemessene größte Tiefenerstreckung mindestens 50%, vorzugsweise mindestens 55% der größten Breitenerstreckung beträgt.

Eine erfindungsgemäße Ausführungsvariante sieht vor, dass der Zentralbereich einen zweiten Krümmungsradius aufweist, welcher größer ist als der Laufradradius. Die Flügelbereiche weisen günstigerweise jeweils einen dritten Krümmungsradius auf, welcher kleiner ist als der zweite Krümmungsradius des Zentralbereichs, wobei vorzugsweise der dritte Krümmungsradius maximal ½, besonders vorzugsweise maximal ⅓, insbesondere maximal ¼ des zweiten Krümmungsradius beträgt.

Zwischen den beiden seitlichen Flügelbereichen weist der Saugmund vorteilhafterweise auf der Frontseite einen vierten Krümmungsradius auf, welcher mindestens doppelt, vorzugsweise mindestens dreimal, so groß ist wie der zweite Krümmungsradius.

Weiters kann der Saugmund zwischen dem Zentralbereich und jedem seitlichen Flügelbereich einen konvexen Abschnitt aufweisen, wobei der konvexe Abschnitt einen fünften Krümmungsradius ausbildet, der vorzugsweise dem zweiten Krümmungsradius ± 20% entspricht.

Die beschriebene Form des Saugmundes ermöglicht eine starke und über die Breitenerstreckung gleichmäßige Saugwirkung.

Die Erfindung wird im Folgenden anhand der nicht einschränkenden Ausführungsvariante, welche in den Figuren gezeigt ist, näher erläutert. Darin zeigen schematisch:
- Fig. 1: einen erfindungsgemäßen Unterwasserreiniger in einem Schnitt gemäß der Linie I-I in Fig. 2, Fig. 3 oder Fig. 4;
- Fig. 2: den Unterwasserreiniger in einer Untersicht;
- Fig. 3: den Unterwasserreiniger in einer Draufsicht; und
- Fig. 4: den Unterwasserreiniger in einer Ansicht von der Rückseite.

Die Fig. 1 bis Fig. 4 zeigen einen Unterwasserreiniger 1 zur Reinigung eines Schwimmbades. Der Unterwasserreiniger 1 weist ein Gehäuse 2 auf, in welchem eine batteriebetriebene Pumpe 3 mit einem Elektromotor 4 und einem um eine Drehachse 5a drehbaren Axiallaufrad 5 angeordnet ist. Mit Bezugszeichen 28 ist ein Batterieraum zur Aufnahme einer beispielsweise wiederaufladbaren Batterie 29 bezeichnet. Mit 30 ist ein den Elektromotor 4 und den Batterieraum 28 nach oben flüssigkeitsdicht abdeckender Gehäusedeckel bezeichnet. Das Gehäuse 2 ist im Wesentlichen einfach symmetrisch in Bezug auf eine Symmetrieebene σ ausgebildet, welche durch eine Hochebene des Unterwasserreinigers 1 durch die Drehachse 5a des Axiallaufrades 5 gebildet ist.

An der Unterseite U des Unterwasserreinigers 1, welche der zu reinigenden Oberfläche zugewandt ist, ist eine durch das Gehäuse 2 gebildete Saugdüse 6 angeordnet. Eine umlaufende Kante 7 der Saugdüse 6 formt einen Saugmund 8 und definiert eine Saugebene ε, die im Betriebsfall etwa parallel zu der zu reinigenden Oberfläche orientiert ist. Am Rande der umlaufenden Kante 7 des Saugmundes 8 sind mehrere Bürsten 26 angeordnet, welche ein müheloses Gleiten des Unterwasserreinigers 1 entlang der Oberfläche ermöglichen. Die in einstückig mit dem Gehäuse 2 ausgeführten Haltern 27 (siehe Fig. 2) angeordneten Bürsten 26 definieren einen optimalen Abstand des Saugmundes 8 zu der zu reinigenden Oberfläche und können zur Unterstützung der Reinigungswirkung eingesetzt werden.

Der Unterwasserreiniger 1 weist eine in Bewegungsrichtung angeordnete Frontseite F und eine der Bewegungsrichtung abgewandte Rückseite R auf.

Im Gehäuse 2 ist ein Strömungskanal 9 angeordnet, welcher sich zwischen einem ersten Abschnitt 10 mit einer Kanaleintrittsöffnung 11 und einem zweiten Abschnitt 12 mit einer Kanalaustrittsöffnung 13 in einem 90°-Bogen 14 erstreckt. Der 90°-Bogen 14 weist einen inneren Bogenbereich 15 und einen äußeren Bogenbereich 16 auf.

In dem normal auf die Saugebene ε ausgebildeten ersten Abschnitt 10 des Strömungskanals 9 ist das Axiallaufrad 5 angeordnet, dessen Drehachse 5a normal zur Saugebene ε und parallel zur Strömungsmittelachse 9a des Strömungskanals 9 im ersten Abschnitt 10 angeordnet ist. Die Drehachse 5a ist in der Symmetrieebene σ des Gehäuses 2 angeordnet.

Am Ende des normal zur Drehachse 5a und parallel zur Saugebene ε angeordneten zweiten Abschnittes 12 des Strömungskanals 9 ist im Bereich der Kanalaustrittsöffnung 13 eine flanschartige Aufnahme 24 für eine Filtervorrichtung 25 - beispielsweise einen Filtersack - angeordnet. Die Strömungsmittelachse 9a des Strömungskanals 9 ist in dem die Kanaleintrittsöffnung 11 aufweisenden ersten Abschnitt 10 normal auf die Saugebene ε und in dem die Kanalaustrittsöffnung 13 aufweisenden zweiten Abschnitt 12 parallel zur Saugebene ε angeordnet.

Die Kanalaustrittsöffnung 13 ist entgegen der Bewegungsrichtung P, also auf der Rückseite R des Unterwasserreinigers 1 angeordnet.

Mit Bezugszeichen δ ist eine Bezugsebene bezeichnet, welche die untere Kanalwand 17 des zweiten Abschnittes 12 im Bereich des inneren Bogenbereichs 15 tangiert.

Zwischen der Bezugsebene δ und der Saugebene ε ist ein erster Abstand a ausgebildet. Der erste Abstand a ist kleiner als der Laufradradius r des Axiallaufrades 5. Der erste Abstand a beträgt im Ausführungsbeispiel maximal 80%, insbesondere maximal 75% des Laufradradius r, beispielsweise maximal 72% des Laufradradius r.

Dies ermöglicht eine sehr flache und kompakte Bauweise und eine tiefe Anordnung des Schwerpunktes des Unterwasserreinigers 1. Der Unterwasserreiniger 1 steht damit sehr stabil und kippsicher auf der zu reinigenden Oberfläche.

Der Unterwasserreiniger 1 weist im zweiten Abschnitt 12 - insbesondere im Bereich der Kanalaustrittsöffnung 13 - einen im Wesentlichen rechteckigen Querschnitt mit einer normal zur Saugebene ε gemessenen Höhe H und einer parallel zur Saugebene ε gemessenen Breite B auf (Fig. 4). Die Höhe H beträgt maximal 25%, beispielsweise maximal 22%, der Breite b. Dies ermöglicht eine niedrige Bauweise des Unterwasserreinigers 1.

Ein in Fig. 1 ersichtlicher zweiter Abstand b zwischen der Bezugsebene δ und der Kanaleintrittsöffnung 11 des Strömungskanals 9 beträgt maximal 50% des Laufradradius r. Somit kann der erste Abschnitt 10 des Strömungskanals 9 besonders kurz gehalten werden, was eine besonders flache Bauweise ermöglicht. Das Axiallaufrad 5 ist damit im Bereich der Kanaleintrittsöffnung 11 des Strömungskanals 9 besonders nahe an der Saugdüse 6 angeordnet. Dies ermöglicht eine hohe Saugwirkung, wodurch verhindert wird, dass angesaugte Teilchen wieder in Richtung der Saugebene ε zurückgeschleudert werden.

Durch den äußerst kurzen ersten Abschnitt 10 ist das Axiallaufrad 5 auch im Bereich der Bezugsebene δ angeordnet. Insbesondere ist das Axiallaufrad 5 so angeordnet, dass die Bezugsebene δ das Axiallaufrad 5 in zumindest einem Bereich der Laufschaufeln 18 des Axiallaufrades 5 schneidet. Die Laufschaufeln 18 des Axiallaufrades 5 überragen die Bezugsebene δ damit um einen geringfügigen, definierten Überstand c, welcher im Ausführungsbeispiel etwa 10% ± 2% des Laufradradius r beträgt. Auf diese Weise kann die Fliehkraftwirkung des Axiallaufrades 5 ausgenutzt und vagabundierende Schmutzteilchen, die nicht durch die Hauptströmung mitgerissen werden, am Laufradaustritt in den zweiten Abschnitt 12 des Strömungskanals 9 geschleudert werden. Dies ermöglicht eine Verbesserung der Reinigungswirkung.

Im äußeren Bogenbereich 16 am Übergang zwischen dem ersten Abschnitt 10 und dem zweiten Abschnitt 11 weist der Strömungskanal 9 einen ersten Krümmungsradius k₁ auf, der kleiner ist als der Laufradradius r, beispielsweise kleiner ist als der halbe Laufradradius r (Fig. 1). Im Ausführungsbeispiel beträgt der erste Krümmungsradius k₁ maximal 25%, beispielsweise maximal 20%, des Laufradradius r. Dies verhindert, dass Schmutzteilchen wieder zurückgeschleudert werden und erhöht damit die Reinigungswirkung des Unterwasserreinigers 1.

Der Strömungskanal 9 weist stromaufwärts des Axiallaufrades 5 einen zumindest abschnittsweise zylindrischen oder leicht kegeligen Saugmantel 19 auf. Der Saugmantel 19 geht über die Kanaleintrittsöffnung 11 von der Saugdüse 6 aus.

Stromaufwärts der Kanaleintrittsöffnung 11 ist die Saugdüse 6 mit dem Saugmund 8 angeordnet. Die Saugdüse 6 weist einen von einer kreisförmigen Grundform 20 mit einem zweiten Krümmungsradius k₂ abweichenden Grundriss auf und ist im Wesentlichen symmetrisch in Bezug auf die Symmetrieebene σ des Gehäuses 2 ausgebildet. Der Saugmund 8 ist im Wesentlichen zwei-flügelig gestaltet und weist einen im Wesentlichen kreisförmigen Zentralbereich 21 und zwei daran anschließende seitliche Flügelbereiche 22 beidseits des Zentralbereichs 21 auf. Unter Flügelbereichen 22 werden hier mehr oder weniger ausgeprägte Ausbuchtungen in Bezug auf die kreisförmige Grundform 20 des Zentralbereichs 21 verstanden, die in Fig. 2 strichliert angedeutet ist. Der Zentralbereich 21 bildet eine im Wesentlichen zylindrische Ausbuchtung des Gehäuses 2 im Bereich der Rückseite R des Unterwasserreinigers 1. Der Zentralbereich 21 versteht sich als Parallelprojektion des Saugmantel 19 im Bereich der Kanaleintrittsöffnung 11 auf die Saugebene ε. Die seitlichen Flügelbereiche 22 sind außerhalb der Parallelprojektion der Kanaleintrittsöffnung 11 auf die Saugebene ε, angeordnet.

Die Form des Saugmundes 8 kann auch als dreieckig oder dachförmig - jeweils mit abgerundeten Ecken - beschrieben werden.

Der Saugmund 8 weist eine in Bewegungsrichtung P des Unterwasserreinigers 1 gemessene Tiefenerstreckung T und eine normal zur Tiefenerstreckung gemessene Breitenerstreckung W auf. Die im Bereich des Zentralbereichs 21 gemessene größte Tiefenerstreckung T beträgt mindestens 50%, beispielsweise mindestens 55% der größten Breitenerstreckung W.

Der Zentralbereich 21 ist mit dem zweiten Krümmungsradius k₂ der kreisförmigen Grundform 20 ausgeführt, welcher größer ist als der Laufradradius r. Die seitlichen Flügelbereiche 22 weisen jeweils einen dritten Krümmungsradius k₃ auf, welcher kleiner ist als der zweite Krümmungsradius k₂ des Zentralbereichs 21. Der dritte Krümmungsradius k₃ beträgt maximal insbesondere maximal ⅓, beispielsweise maximal ¼ des zweiten Krümmungsradius k₂.

Zwischen den beiden seitlichen Flügelbereichen 22 weist der Saugmund 8 auf der Frontseite F einen vierten Krümmungsradius k₄ auf, welcher mindestens doppelt, beispielsweise mindestens dreimal so groß ist, wie der zweite Krümmungsradius k₂.

Zwischen dem Zentralbereich 21 und jedem seitlichen Flügelbereich 22 weist der Saugmund 8 jeweils einen konvexen Abschnitt 23 auf. Der konvexe Abschnitt 23 bildet einen fünften Krümmungsradius k₅ aus, der beispielsweise dem zweiten Krümmungsradius k₂ ± 20% entspricht.

Die beschriebene Form des Saugmundes 8 ermöglicht eine starke und über die Breitenerstreckung W gleichmäßige Saugwirkung des Unterwasserreinigers 1.

## Patentansprüche

1. Unterwasserreiniger (1), insbesondere für ein Schwimmbad, mit einem Gehäuse (2), in welchem eine insbesondere batteriebetriebene Pumpe 3 mit einem Elektromotor (4) und einem um eine Drehachse (5a) drehbaren Axiallaufrad (5) angeordnet ist, mit einer durch das Gehäuse (2) gebildeten Saugdüse (6) mit einem eine Saugebene (ε) definierenden Saugmund (8) und einem im Gehäuse (2) angeordneten und das Axiallaufrad (5) aufnehmenden Strömungskanal (9), der sich zwischen einer im Bereich der Saugdüse (6) angeordneten Kanaleintrittsöffnung (11) und einer Kanalaustrittsöffnung (13) erstreckt, wobei im Bereich der Kanalaustrittsöffnung (13) eine Aufnahme (24) für eine Filtervorrichtung (25) angeordnet ist, und wobei die Strömungsmittelachse (9a) des Strömungskanals (9) in einem die Kanaleintrittsöffnung (11) aufweisenden ersten Abschnitt (10) normal auf die Saugebene (ε) und in einem die Kanalaustrittsöffnung (13) aufweisenden zweiten Abschnitt (12) parallel zur Saugebene (ε) angeordnet ist, und wobei das Axiallaufrad (5) in dem ersten Abschnitt (10) des Strömungskanals (9) angeordnet ist, und wobei ein erster Abstand (a) zwischen einer eine untere Kanalwand (17) des zweiten Abschnittes (12) tangierenden Bezugsebene (δ) normal auf die Drehachse (5a) des Axiallaufrades (5) und der Saugebene (ε) kleiner ist als der Laufradradius (r), **dadurch gekennzeichnet, dass** die Bezugsebene (δ) das Axiallaufrad (5) in zumindest einem Bereich der Laufschaufeln (18) schneidet und zumindest eine Laufschaufel (18) die Bezugsebene (δ) um einen definierten Überstand (c) überragt.

2. Unterwasserreiniger (1) nach Anspruch 1, **dadurch gekennzeichnet, dass** der erste Abstand (a) maximal 80%, vorzugsweise maximal 75%, besonders vorzugsweise maximal 72%, des Laufradradius (r) beträgt.

3. Unterwasserreiniger (1) nach Anspruch 1 oder 2, **dadurch gekennzeichnet, dass** ein zweiter Abstand (b) zwischen der Bezugsebene (δ) und der Kanaleintrittsöffnung (11) des Strömungskanals (9) maximal 50%, vorzugsweise maximal 40%, besonders vorzugsweise maximal 37% des Laufradradius (r) beträgt.

4. Unterwasserreiniger (1) nach einem der Ansprüche 1 bis 3, **dadurch gekennzeichnet, dass** das Axiallaufrad (5) im Bereich der Kanaleintrittsöffnung (11) des Strömungskanals (9) angeordnet ist.

5. Unterwasserreiniger (1) nach einem der Ansprüche 1 bis 4, **dadurch gekennzeichnet, dass** das Axiallaufrad (5) im Bereich der Bezugsebene (δ) angeordnet ist.

6. Unterwasserreiniger (1) nach einem der Ansprüche 1 bis 5, **dadurch gekennzeichnet, dass** der Überstand (c) etwa 10% ± 2% des Laufradradius (r) beträgt.

7. Unterwasserreiniger (1) nach einem der Ansprüche 1 bis 6, **dadurch gekennzeichnet, dass** der Strömungskanal (9) im Übergang zwischen dem ersten Abschnitt (10) und dem zweiten Abschnitt (12) einen äußeren Bogenbereich (16) mit einem ersten Krümmungsradius (k₁) aufweist, der kleiner ist als der Laufradradius (r), vorzugsweise kleiner ist als der halbe Laufradradius (r).

8. Unterwasserreiniger (1) nach Anspruch 7, **dadurch gekennzeichnet, dass** der erste Krümmungsradius (k₁) maximal 25%, vorzugsweise maximal 20%, des Laufradradius (r) beträgt.

9. Unterwasserreiniger (1) nach einem der Ansprüche 1 bis 8, **dadurch gekennzeichnet, dass** der Unterwasserreiniger (1) im zweiten Abschnitt (12) - insbesondere im Bereich der Kanalaustrittsöffnung (13) - einen im Wesentlichen rechteckigen Querschnitt mit einer normal zur Saugebene (ε) gemessenen Höhe (H) und einer parallel zur Saugebene (ε) gemessenen Breite (B) aufweist, wobei vorzugsweise die Höhe (H) maximal 25%, besonders vorzugsweise maximal 22%, der Breite (B) beträgt.

10. Unterwasserreiniger (1) nach einem der Ansprüche 1 bis 9, **dadurch gekennzeichnet, dass** die Saugdüse (6) einen von einer kreisförmigen Grundform (20) abweichenden Grundriss mit einem einfach-symmetrischen Saugmund (8) aufweist.

11. Unterwasserreiniger (1) nach Anspruch 10, **dadurch gekennzeichnet, dass** der Saugmund (8) im Wesentlichen zwei-flügelig gestaltet ist, wobei beidseits eines Zentralbereichs (21) jeweils ein seitlicher Flügelbereich (22) angeordnet ist, wobei vorzugsweise der Saugmund (8) eine in Bewegungsrichtung (P) des Unterwasserreinigers (1) gemessene Tiefenerstreckung (T) und eine normal zur Tiefenerstreckung (T) gemessene Breitenerstreckung (W) aufweist, wobei die im Zentralbereich (21) gemessene größte Tiefenerstreckung (T) mindestens 50%, vorzugsweise mindestens 55% der größten Breitenerstreckung (W) beträgt.

12. Unterwasserreiniger (1) nach Anspruch 10, **dadurch gekennzeichnet, dass** der Zentralbereich (21) einen zweiten Krümmungsradius (k₂) aufweist, welcher größer ist als der Laufradradius (r).

13. Unterwasserreiniger (1) nach Anspruch 11 oder 12, **dadurch gekennzeichnet, dass** die seitlichen Flügelbereiche (22) jeweils einen dritten Krümmungsradius (k₃) aufweisen, welcher kleiner ist als der zweite Krümmungsradius (k₂) des Zentralbereichs (21), wobei vorzugsweise der dritte Krümmungsradius (k₃) maximal besonders vorzugsweise maximal ⅓, insbesondere maximal ¼ des zweiten Krümmungsradius (k₂) beträgt.

14. Unterwasserreiniger (1) nach einem der Ansprüche 11 bis 13, **dadurch gekennzeichnet, dass** zwischen den beiden Flügelbereichen (22) ein vierter Krümmungsradius (k₄) ausgebildet ist, welcher mindestens doppelt, vorzugsweise mindestens dreimal so groß ist wie der zweite Krümmungsradius (K₂).

15. Unterwasserreiniger (1) nach einem der Ansprüche 11 bis 14, **dadurch gekennzeichnet, dass** zwischen dem Zentralbereich (21) und jedem Flügelbereich (22) der Saugmund (8) einen konvexen Abschnitt (23) aufweist, wobei der konvexe Abschnitt (23) einen fünften Krümmungsradius (k₅) ausbildet, der vorzugsweise dem zweiten Krümmungsradius (k₂) ±20% entspricht.

## Claims

1. Underwater cleaner (1), in particular for a swimming pool, having a housing (2), in which a pump (3), in particular a battery-operated pump, with an electric motor (4) and an axial impeller (5) rotatable about an axis of rotation (5a) is arranged, having a suction nozzle (6) formed by the housing (2) with a suction mouth (8) defining a suction plane (ε) and a flow channel (9) which is arranged in the housing (2), accommodates the axial impeller (5) and extends between a channel inlet opening (11) arranged in the region of the suction nozzle (6) and a channel outlet opening (13), wherein a receptacle (24) for a filter device (25) is arranged in the region of the channel outlet opening (13), and wherein the flow center axis (9a) of the flow channel (9) is arranged perpendicular to the suction plane (ε) in a first section (10) having the channel inlet opening (11) and parallel to the suction plane (ε) in a second section (12) having the channel outlet opening (13), and wherein the axial impeller (5) is arranged in the first section (10) of the flow channel (9), and wherein a first distance (a) between a reference plane (δ) tangent to a lower channel wall (17) of the second section (12) normal to the axis of rotation (5a) of the axial impeller (5) and the suction plane (ε) is smaller than the impeller radius (r), **characterised in that** the reference plane (δ) intersects the axial impeller (5) in at least one region of the impeller blades (18) and at least one impeller blade (18) projects beyond the reference plane (δ) by a defined projection (c).

2. Underwater cleaner (1) according to claim 1, **characterised in that** the first distance (a) is at most 80%, preferably at most 75%, particularly preferably at most 72%, of the impeller radius (r).

3. Underwater cleaner (1) according to claim 1 or 2, **characterised in that** a second distance (b) between the reference plane (δ) and the channel inlet opening (11) of the flow channel (9) is at most 50%, preferably at most 40%, particularly preferably at most 37%, of the impeller radius (r).

4. Underwater cleaner (1) according to one of claims 1 to 3, **characterised in that** the axial impeller (5) is arranged in the region of the channel inlet opening (11) of the flow channel (9).

5. Underwater cleaner (1) according to one of claims 1 to 4, **characterised in that** the axial impeller (5) is arranged in the region of the reference plane (δ).

6. Underwater cleaner (1) according to one of claims 1 to 5, **characterised in that** the projection (c) is about 10% ± 2% of the impeller radius (r).

7. Underwater cleaner (1) according to one of claims 1 to 6, **characterised in that** the flow channel (9) has, in the transition between the first section (10) and the second section (12), an outer bend area (16) with a first radius of curvature (k₁) which is smaller than the impeller radius (r), preferably smaller than half the impeller radius (r).

8. Underwater cleaner (1) according to claim 7, **characterised in that** the first radius of curvature (k₁) is at most 25%, preferably at most 20%, of the impeller radius (r).

9. Underwater cleaner (1) according to one of claims 1 to 8, **characterised in that** the underwater cleaner (1) in the second section (12) - in particular in the region of the channel outlet opening (13) - has an essentially rectangular cross-section with a height (H) measured normal to the suction plane (ε) and a width (B) measured parallel to the suction plane (ε), wherein the height (H) is preferably at most 25%, particularly preferably at most 22%, of the width (B).

10. Underwater cleaner (1) according to one of claims 1 to 9, **characterised in that** the suction nozzle (6) has a layout deviating from a circular basic shape (20) with a single-symmetrical suction mouth (8).

11. Underwater cleaner (1) according to claim 10, **characterised in that** the suction mouth (8) is essentially two-winged, wherein a lateral wing area (22) is arranged on either side of a central area (21), wherein preferably the suction mouth (8) has a depth extension (T) measured in the direction of movement (P) of the underwater cleaner (1) and a width extension (W) measured normal to the depth extension (T), wherein the largest depth extension (T) measured in the central area (21) is at least 50%, preferably at least 55%, of the largest width extension (W).

12. Underwater cleaner (1) according to claim 11, **characterised in that** the central area (21) comprises a second radius of curvature (k₂) which is larger than the impeller radius (r).

13. Underwater cleaner (1) according to claim 11 or 12, **characterised in that** the lateral wing areas (22) each have a third radius of curvature (k₃) which is smaller than the second radius of curvature (k₂) of the central area (21), wherein the third radius of curvature (k₃) is preferably at most ½, particularly preferably at most ⅓, in particular at most ¼ of the second radius of curvature (k₂).

14. Underwater cleaner (1) according to one of claims 11 to 13, **characterised in that** a fourth radius of curvature (k₄) is formed between the two wing areas (22), which is at least twice, preferably at least three times, as large as the second radius of curvature (K₂).

15. Underwater cleaner (1) according to one of claims 11 to 14, **characterised in that** between the central area (21) and each wing area (22) the suction mouth (8) has a convex section (23), wherein the convex section (23) forms a fifth radius of curvature (k₅), which preferably corresponds to the second radius of curvature (k₂) ±20%.

## Revendications

1. Nettoyeur (1) sous-marin, en particulier pour une piscine, comprenant une enveloppe (2) dans laquelle est disposée une pompe (3), en particulier fonctionnant par batterie et comprenant un moteur (4) électrique et un impulseur (5) axial pouvant tourner autour d'un axe (5a) de rotation, comprenant une buse (6) d'aspiration formée par l'enveloppe (2) et ayant une embouchure (8) d'aspiration, définissant un plan (ε) d'aspiration et un conduit (9) d'écoulement disposé dans l'enveloppe (2), recevant l'impulseur (5) axial et s'étendant entre une ouverture (11) d'entrée de conduit, disposée dans la partie de la buse (6) d'aspiration, et une ouverture (13) de sortie du conduit, dans lequel, dans la partie de l'ouverture (13) de sortie du conduit, est disposé un logement (24) pour un dispositif (25) de filtration, et dans lequel l'axe (9a) médian d'écoulement du conduit (9) d'écoulement est disposé dans un premier tronçon (10), ayant l'ouverture (11) d'entrée du conduit, normal au plan (ε) d'aspiration et dans un deuxième conduit (12), ayant l'ouverture (13) de sortie du conduit, parallèlement au plan (ε) d'aspiration, et dans lequel l'impulseur (5) axial est disposé dans le premier tronçon (10) du conduit (9) d'écoulement, et dans lequel une première distance (a) entre un plan (δ) de référence tangent à une paroi (17) inférieure de conduit du deuxième tronçon (12), est normale à l'axe (5a) de rotation de l'impulseur (5) et le plan (ε) d'aspiration est plus petit que le rayon (r) de l'impulseur, **caractérisé en ce que** le plan (δ) de référence coupe l'impulseur (5) axial dans au moins une partie des aubes (18) et au moins une aube (18) dépasse, d'un dépassement (c) défini, du plan (δ) de référence.

2. Nettoyeur (1) sous-marin suivant la revendication 1, **caractérisé en ce que** la première distance (a) représente au maximum 80 %, de préférence au maximum 75 %, d'une manière préférée au maximum 72 % du rayon (r) de l'aube.

3. Nettoyeur (1) sous-marin suivant la revendication 1 ou 2, **caractérisé en ce qu'**une deuxième distance (b), entre le plan (δ) de référence et l'ouverture (11) d'entrée du conduit (9) d'écoulement, représentent au moins 50 %, de préférence au maximum 40 %, d'une manière particulièrement préférée 37 %, du rayon (r) de l'aube.

4. Nettoyeur (1) sous-marin suivant l'une des revendications 1 à 3, **caractérisé en ce que** l'impulseur (5) axial est disposé dans la partie de l'ouverture (11) d'entrée du conduit (9) d'écoulement.

5. Nettoyeur (1) sous-marin suivant l'une des revendications 1 à 4, **caractérisé en ce que** l'impulseur (5) axial est disposé dans la partie du plan (δ) de référence.

6. Nettoyeur (1) sous-marin suivant l'une des revendications 1 à 5, **caractérisé en ce que** le dépassement (c) représente environ 10 % ± 2 % du rayon (r) de l'aube.

7. Nettoyeur (1) sous-marin suivant l'une des revendications 1 à 6, **caractérisé en ce que** le conduit (9) d'écoulement a, dans la transition entre le premier tronçon (10) et le deuxième tronçon (12), une partie (16) extérieure arquée, ayant un rayon (k₁) de courbure qui est plus petit que le rayon (r) de l'aube en étant, de préférence, plus petit que la moitié du rayon (r) de l'aube.

8. Nettoyeur (1) sous-marin suivant la revendication 7, **caractérisé en ce que** le premier rayon (k₁) de courbure représente au maximum 25 %, de préférence au maximum 20 %, du rayon (r) de l'aube.

9. Nettoyeur (1) sous-marin suivant l'une des revendications 1 à 8, **caractérisé en ce que** le nettoyeur (1) sous-marin a, dans un deuxième tronçon (12) - en particulier dans la partie de l'ouverture (13) de sortie du conduit - une section transversale, sensiblement rectangulaire, ayant une hauteur (H) mesurée normalement au plan (ε) d'inspiration, et une largeur (B), mesurée parallèlement au plan (ε) d'inspiration, dans lequel, de préférence, la hauteur (H) représente au maximum 25 %, d'une manière particulièrement préférée, au maximum 22 % de la largeur (B).

10. Nettoyeur (1) sous-marin suivant l'une des revendications 1 à 9, **caractérisé en ce que** la buse (6) d'aspiration a une forme en projection horizontale s'écartant d'une forme (20) circulaire, en ayant une embouchure (8) d'aspiration à symétrie simple.

11. Nettoyeur (1) sous-marin suivant la revendication 10, **caractérisé en ce que** l'embouchure (8) d'aspiration est conformée en ayant sensiblement deux ailes, dans lequel des deux côtés d'une partie (21) centrale est disposée respectivement une partie (22) latérale d'aile, dans lequel, de préférence l'embouchure (8) d'aspiration a une étendue (T) en profondeur, mesurée dans une direction (P) de déplacement du nettoyeur (1) sous-marin, et une étendue (W) en largeur, mesurée normalement à l'étendue (T) en profondeur, dans lequel l'étendue (T) en profondeur la plus grande mesurée dans la partie (21) centrale représente au moins 50 %, de préférence au moins 55 %, de l'étendue (W) en largeur la plus grande.

12. Nettoyeur (1) sous-marin suivant la revendication 10, **caractérisé en ce que** la partie (21) centrale a un deuxième rayon (k₂) de courbure, qui est plus grand que le rayon (r) de l'impulseur.

13. Nettoyeur (1) sous-marin suivant la revendication 11 ou 12, **caractérisé en ce que** les parties (22) latérales d'aile ont chacune un troisième rayon (k₃) de courbure, qui est plus petit que le deuxième rayon (k₂) de courbure de la partie (21) centrale, dans lequel, de préférence, le troisième rayon (k₃) de courbure représente au maximum ½, en particulier de préférence, au maximal ⅓, en particulier au maximum ¼, du deuxième rayon (k₂) de courbure.

14. Nettoyeur (1) sous-marin suivant l'une des revendications 11 à 13, **caractérisé en ce qu'**entre les deux parties (22) d'aile est constitué un quatrième rayon (k₄) de courbure, qui est au moins deux fois, de préférence, au moins trois fois, plus grand que le deuxième rayon (K₂) de courbure.

15. Nettoyeur (1) sous-marin suivant l'une des revendications 11 à 14, **caractérisé en ce qu'**entre la partie (21) centrale et chaque partie (22) d'aile de l'embouchure (8) d'aspiration, il y a un tronçon (23) convexe, dans lequel le tronçon (23) convexe forme un cinquième rayon (k₅) de courbure, qui correspond, de préférence, au deuxième rayon (k₂) de courbure ± 20 %.
